# EUROPÄISCHE PATENTSCHRIFT

(11) **EP 1 030 142 B1**
(45) Veröffentlichungstag und Bekanntmachung des Hinweises auf die Patenterteilung: **12.12.2007**
(21) Anmeldenummer: 00101899.3
(22) Anmeldetag: 31.01.2000
(51) Int. Cl.: F25D 23/06, A47B 96/06

(54) **Kältegerät**
Refrigeration aparatus
Appareil frigorifique

(30) Priorität: 19.02.1999 DE 19907093
(43) Veröffentlichungstag der Anmeldung: 23.08.2000
(73) Patentinhaber: BSH Bosch und Siemens Hausgeräte GmbH, 81739 München (DE)
(72) Erfinder: Kentner, Wolfgang, 89365 Röfingen (DE); Hirath, Jürgen, 89522 Heidenheim (DE); Kordon, Michael, 89547 Dettingen (DE)

(56) Entgegenhaltungen:
- FR-A- 1 290 349
- FR-A- 1 391 250
- GB-A- 862 714
- US-A- 2 265 542
- US-A- 2 271 469
- US-A- 2 291 547
- US-A- 2 459 446
- US-A- 3 917 206

## Beschreibung

Die Erfindung betrifft ein Kältegerät gemäß dem Oberbegriff des Anspruches 1.

Ein derartiges Kältegerät ist aus der US-A-2291547 bekannt. Ferner ist bei Kühlgeräten bekannt, deren Kühlraum durch zur Ablage von Kühlgut dienenden Zwischenböden zu unterteilen und deren Türinnenseiten mit Ablagefächern zu bestücken, welche zur Einlagerung von flaschenartigem Kühlgut, Tuben, Dosen oder dergleichen dienen. Zur Halterung der im Kühlraum angeordneten Kühlgutablagen sind an den Seitenwänden einer dem Kühlraum auskleidenden Innenverkleidung Stützelemente angeordnet, welche entweder als an die Innenverkleidung mit angeformte Tragrippen oder als Tragteile ausgebildet sind, welche lösbar in an die Innenverkleidung mit angeformte Aufnahmen einbringbar sind. Zur Halterung der Türablagefächer an der Türinnenseite sind in überwiegendem Maße Haltenocken vorgesehen, welche an eine die Türinnenseite bildende Innenverkleidung mitangeformt sind und welche zum Einhängen der Türablagefächer dienen. Sowohl die Haltemaßnahmen für die Zwischenböden als auch die für die Türablagefächer sind auf eine eingeschränkte Anzahl von Befestigungsmöglichkeiten festgelegt, wodurch nicht nur die Gestaltungsvariationen und somit die Möglichkeit der Produktdifferenzierung limitiert ist sondern zugleich auch die Möglichkeit, zielgerichtet funktionsoptimierte Lösungen bereitstellen zu können, deutlich herabgesetzt ist.

Der Erfindung liegt die Aufgabe zugrunde, bei einem Kältegerät gemäß dem Oberbegriff des Anspruches 1 mit einfachen konstruktiven Maßnahmen die Nachteile des Standes der Technik zu vermeiden.

Diese Aufgabe wird gemäß der Erfindung durch die Merkmale des Anspruches 1 gelöst.
Durch den mehrteiligen Aufbau der Tragelemente ist nicht nur die Möglichkeit eröffnet, ein als Träger für den Zusatzkörper dienenden Grundkörper je nach den zweckbestimmten Erfordernissen hinsichtlich seiner statischen Eigenschaften ausbilden zu können, sondern zugleich für diesen entsprechend den an ihn gestellten Anforderungen eine zweckmäßige Befestigungsmaßnahme wählen zu können, ohne dabei hinsichtlich der Möglichkeiten zur Halterung der Bauteile wie Ablagefächer, Zwischenböden, Verdampfer oder dergleichen eingeschränkt sein, da den Erfordernissen dieser Bauteile durch eine entsprechende Gestaltung des Zusatzkörpers nachgekommen werden kann. Darüber hinaus vereinfacht sich die Herstellung eines wärmeisolierenden Gehäuses und einer Tür dahingehend, daß diese in einem ersten Fertigungsschritt lediglich mit dem Grundkörper zu versehen sind, während in einem späteren Fertigungsstadium, je nachdem welche Gerätevariante mit welchen Ausstattungsvarianten gefertigt werden soll, der Grundkörper mit dem entsprechenden Zusatzkörper bestückt wird. Ferner schafft die erfindungsgemäße Lösung die Möglichkeit, sowohl für den an der Innenverkleidung der Tür als auch an der Innenverkleidung des wärmeisolierenden Gehäuses festgesetzten einheitlichen Grundkörper einen auf die zweckmäßigste Haltemaßnahme für die Ablagefächer, die Zwischenböden und den Verdampfer angepassten Zusatzkörper, welcher mit diesen Bauteilen zusammenwirkt, anbringen zu können. Außerdem ist durch die erfindungsgemäße Lösung auf kostengünstige Art und Weise eine gewisse Produktdifferenzierung zwischen einzelnen Marken herbeiführbar.

Durch die Erfindung wird einerseits auf besonders einfache Weise eine verdrehsichere Halterung des Zusatzkörpers bewirkt.

Andererseits bietet die Erfindung die Möglichkeit, lediglich durch die am Tragkörper in unterschiedlicher Höhenposition angeordneten Halteelemente in einem gewissen Umfang bereits eine Veränderung der Raumaufteilung innerhalb des Kühlschrankes vornehmen zu könnten. Dadurch, dass wenigstens zwei im Abstand zueinander angeordnete Grundkörper zum Einsatz kommen, ist zudem der Tragkörper verdrehsicher an der Innenverkleidung gehalten.

Außerdem ist der Tragkörper durch die Erfindung positions- und lagestabil an der Innenverkleidung gehalten, wobei ferner durch die Ausbildung der Halteelemente als Sacklochaufnahmen die Grundkörper bei daran montierten Tragkörpern vollkommen abgedeckt sind, wodurch sich ein optisch ansprechendes Erscheinungsbild für den Kühlraum bzw. die Türinnenseite ergibt.

Nach einer bevorzugten Ausführungsform des Gegenstandes der Erfindung ist vorgesehen, dass der Grundkörper an der Innenverkleidung form- und/oder kraft- oder stoffschlüssig festgesetzt ist.

Durch die Mehrteiligkeit des Tragelements kann für den Grundkörper die jeweils für den entsprechenden Einsatzzweck des Tragelements zweckmäßigste und fertigungstechnisch kostengünstigste Befestigungsmaßnahme gewählt werden.

Besonders einfach und kostengünstig herstellbar und zugleich in der Großserienfertigung in zeitgünstigen Arbeitsabläufen an der Innenverkleidung der Tür bzw. an der Innenverkleidung des Gehäuses festsetzbar ist ein Grundkörper, wenn nach einer nächsten vorteilhaften Ausgestaltung des Gegenstandes der Erfindung vorgesehen ist, dass der Grundkörper in Art eines Stehbolzens ausgebildet ist.

Entsprechend einer alternativen Ausführungsform des Gegenstandes der Erfindung ist vorgesehen, dass der Grundkörper als aus metallischem Werkstoff gebildetes Biegeteil ausgeführt ist.

An einen derartig ausgebildeten Grundkörper lassen sich in kostengünstiger Weise entsprechend den durch die Bauelemente vorgegebenen einsatzbedingten Anforderungen, zweckmäßige Haltemaßnahmen zur Befestigung der Zusatzkörper anbringen. Darüber hinaus lassen sich die aus metallischem Werkstoff spanlos geformten Grundkörper auch auf besonders einfache Weise an die für ihre Befestigung an der Innenverkleidung notwendige Form bringen.

Nach einer weiteren bevorzugten Ausführungsform des Gegenstandes der Erfindung ist vorgesehen, dass der Grundkörper mit einer Sollbruchstelle ausgestattet ist.

Hierdurch ist auf einfache Weise vermieden, dass bei einer unbeabsichtigten Überlastung des Grundkörpers, sei es durch eine überhöhte Belastung der Ablagefläche oder der Zwischenböden oder dergleichen, die Innenverkleidung, an welcher der Grundkörper festgesetzt ist, Schaden nimmt.

Gemäß einer nächsten vorteilhaften Ausgestaltung des Gegenstandes der Erfindung ist vorgesehen, dass der Grundkörper und der Zusatzkörper lösbar zusammenfügbar sind.

Eine solche Ausführung der Erfindung eröffnet die Möglichkeit, mittels eines Grundkörpertypen die verschiedenen Bauteile wie Ablagefächer, Zwischenböden, Verdampfer oder dergleichen lediglich durch die Variation der auf diese Bauteile einwirkenden Zusatzkörper haltern zu können.

Gemäß einer weiteren bevorzugten Ausführungsform des Gegenstandes der Erfindung ist vorgesehen, dass zwei horizontal zueinander beabstandete Paare von Grundkörpern eine Vierergruppe bilden, wobei jeder Grundkörper in der Vierergruppe einen Eckpunkt eines zumindest annähernd liegend angeordneten Rechtecks markiert.

Mit einer derartigen Anordnung der Grundkörper ergibt sich bereits ein für eine bestimmungsgemäße Abstützung der Zwischenkörper geeigneter Stützabstand, wobei zugleich, insbesondere bei von den Grundkörpern abgezogenen Tragkörpern eine weitestgehend ungehinderte Reinigung für die Innenverkleidung erreicht ist. Außerdem verleiht eine derartige Anordnung der mit den Tragkörpern bestückten Grundkörper der Innenverkleidung ein unzerklüftet wirkendes optisch ansprechendes Aussehen.

Entsprechend einer weiteren bevorzugten Ausführungsform des Gegenstandes der Erfindung ist vorgesehen, dass mehrere Vierergruppen in parallelem Abstand übereinander an der Innenverkleidung angeordnet und zumindest über einen Höhenabschnitt der Innnenverkleidung vorgesehen sind.

Die hierdurch geschaffene Raumaufteilung des Kühlraumes erlaubt eine problemlose intensive Reinigung der mit den Grundkörpern bestückten Seiten der Innenverkleidung. Außerdem sind derartige Höhenverstellmöglichkeiten für die Zwischenböden je nach Gerätevariante auf einfache Weise, entsprechend der Gerätevariante variierbar, ohne dass wie dies beim Stand der Technik der Fall war, eine Beschaffung kostenträchtiger neuer Werkzeuge notwendig wird. Eine derartige Lösung ermöglicht in kostengünstiger Art und Weise demzufolge eine Vielfalt von Kühlrauminnenaufteilungen und somit eine erhebliche Anzahl von Gerätevarianten.

Besonders zweckmäßig ausgebildet sind die Zusatzkörper, wenn nach einer nächsten vorteilhaften Ausgestaltung des Gegenstandes der Erfindung vorgesehen ist, daß der Zusatzkörper als Tragteil für Zwischenböden ausgebildet ist.

Besonders sicher sind die Zwischenböden an den Tragkörpern gehalten, wenn nach einer weiteren bevorzugten Ausführungsform des Gegenstandes der Erfindung vorgesehen ist, dass die Halteabschnitte als zumindest annähernd horizontal angeordnete nutenähnlich ausgebildete Aufnahmen ausgeführt sind.

Gemäß einer nächsten bevorzugten Ausführungsform des Gegenstandes der Erfindung ist vorgesehen, dass wenigstens zwei im parallelen Abstand übereinander angeordnete nutenähnliche Aufnahmen am Tragkörper vorgesehen sind.

Durch einen derartig gestalteten Tragkörper ergibt sich auf einfache Weise im Rahmen der zueinander beabstandeten nutenähnlichen Aufnahmen eine Höhenverstellbarkeit für den Zwischenboden, wodurch die Raumaufteilung innerhalb des Kühlraumes bereits in gewissem Umfang beeinflussbar ist. In Kombination mit der Höhenverstellbarkeit der Tragkörper an den Grundkörpern ist sich bereits eine deutlich merkbare Beeinflussung der Raumaufteilung herbeiführen.

Gemäß einer letzten bevorzugten Ausführungsform des Gegenstandes der Erfindung ist vorgesehen, dass das Kältegerät ein Gehäuse und eine Tür basierend auf Vakuumisolationstechnik aufweist, wobei das Gehäuse und die Tür eine aus Edelstahl geformte Innenverkleidung besitzen, an welcher der Grundkörper mit den daran lösbar angeordneten Zusatzkörpern festgesetzt ist.

Bei derartigen Geräten können als Grundkörper in einfachster Form ausgeführte kostengünstige Standardanschweißteile zum Einsatz kommen. Durch die vollkommene Abdeckung der Anschweißteile mittels der Tragkörper werden gegebenenfalls auftretende Verfärbungen an der Schweißstelle vollkommen abgedeckt, so dass der Einsatz dieses preisgünstigen Fertigungsverfahrens keine nachteiligen Auswirkungen auf das ästhetische Erscheinungsbild des Kältegeräteinnenraums nach sich zieht.

Die Erfindung ist in der nachfolgenden Beschreibung anhand eines in der beigefügten Zeichnung vereinfacht dargestellten, vakuumisolierten Kühlgerätes erläutert.

Es zeigen:
- Fig. 1: in vereinfachter schematischer Darstellung ein vakuumisoliertes Kühlgerätegehäuse mit an den beiden Seitenwänden seiner Innenverkleidung in Vierergruppen angeordneten Grundkörpern zur Befestigung von Zwischenböden halternden Tragkörpern, in raumbildlicher Ansicht von vorne,
- Fig. 2: in einem vergrößerten Ausschnitt die Innenverkleidung mit einem der zu einer Vierergruppe gehörenden Grundkörperpaar, zur Halterung eines davon abgezogenen Tragkörpers, in raumbildlicher Darstellung,
- Fig. 3: den Tragkörper in zwei verschiedenen Anordnungspositionen gemäß Figur 2 in Schnittdarstellung gemäß der Schnittlinie III-III

Gemäß Figur 1 ist in vereinfachter schematischer Darstellung ein ohne Tür dargestellter Haushaltskühlschrank 10 mit einem auf Vakuumisolationstechnik basierenden wärmeisolierenden Gehäuse 11 gezeigt. Dieses weist eine aus Edelstahlblech gebildete Außenverkleidung 12 und eine dazu beabstandete, ebenso aus Edelstahlblech gefertigte Innenverkleidung 13 auf, welche mit der Außenverkleidung 12 vakuumdicht verbunden ist und welche sich anhand eines nicht dargestellten evakuierbaren Stützmateriales gegen die Außenverkleidung 12 abstützt. Die Innenverkleidung 13 dient zur Auskleidung eines Kühlraumes 14 und ist an ihren einander gegenüberliegenden Seitenwänden 15 mit als Tragzapfen ausgebildeten Grundkörpern 16 ausgestattet. Die Grundkörper 16, welche im vorliegenden Fall als mit einer Sacklochbohrung 17 ausgestattete Stehbolzen ausgebildet sind, sind mit ihrer geschlossenwandig ausgeführten Stirnseite schweißtechnisch an den Seitenwänden 15 festgesetzt. Von den Grundkörpern 16 bilden zwei vertikal unmittelbar benachbart angeordnete ein Grundkörperpaar. Im vorliegenden Ausführungsbeispiel sind zwei Paare von Grundkörpern 16 zu einer Vierergruppen in Art eines liegenden Rechtecks angeordnet, wobei die Grundkörper 16 jeweils die Eckpunkte des Rechtecks markieren, so dass sowohl im türnahen Bereich als auch im türfernen Bereich der Seitenwände 15 jeweils ein aus zwei im vertikalen Abstand übereinander angeordneten Grundkörpern 16 gebildetes Grundkörperpaar vorgesehen ist (s. hierzu Fig. 1). An jedem der Grundkörperpaare ist ein im Wesentlichen in Form eines halbierten Kreiszylinders ausgebildeter länglicher Tragkörper 18 festsetzbar. Zum Zwecke seiner Befestigung an den paarweise angeordneten Grundkörpern 16 ist der Tragkörper 18 auf seiner ebenflächigen Seite im vorliegenden Ausführungsbeispiel mit drei im vertikalem Abstand übereinander angeordneten Sacklochaufnahmen 19 ausgestattet, wobei der vertikale Abstand zwei unmittelbar benachbart angeordneter Sacklochaufnahmen 19 dem vertikalen Abstand der Grundkörper 16 eines Grundkörperpaares entspricht, so dass im vorliegenden Fall durch die drei übereinander angeordneten Sacklochaufnahmen 19 bereits eine gewisse Höhenverstellung der Tragkörper 18 an den Grundkörpern 16 erreicht werden kann (s. hierzu Fig. 3 strichpunktierte Anordnung des Tragkörpers 18). Innerhalb der Sacklochaufnahmen 19 sind an ihrem Grund festgesetzte Klemmelemente 20 vorgesehen, welche spreitzdübelähnlich mit elastischen Segmenten ausgebildet sind und welche mit ihrem freien Ende gegenüber der Öffnung der Sacklochaufnahmen 19 zurückspringen. Gegenüber den Sacklochaufnahmen 19 besitzen die Tragkörper 18 nutenähnlich ausgebildete, im vertikalen Abstand übereinander angeordnete Aufnahmen 21, welche im Befestigungszustand der Tragkörper 18 an den Grundkörpern 16 im wesentlichen horizontal verlaufen und welche mit ihrem Nutengrund in den Abstand zwischen zwei unmittelbar benachbart angeordneten Sacklochaufnahmen 19 eintauchen. Die nutenähnlichen Aufnahmen 21 dienen im Befestigungszustand der Tragkörper 18 an den Grundkörpern 16 zur Halterung von zur Ablage von Kühlgut dienenden Zwischenböden 22, welche mit ihren den Seitenwänden 15 zugewandten seitlichen Rändern 23 in die nutenähnlichen Aufnahmen 21 einfügbar sind und im eingefügten Zustand von den Tragkörpern 18, von welchen zur Abstützung eines Zwischenbodens 22 jeweils zwei an den Seitenwänden 15 vorgesehen sind, getragen sind. Der Zwischenboden 22 ist durch die im vertikalen Abstand a übereinander angeordneten nutenähnlichen Aufnahmen 21 im Rahmen des Abstandes zwischen den Aufnahmen 21 höhenverstellbar. Diese Höhenverstellung ist zusätzlich die Höhenverstellbarkeit der Tragkörper 18 an den Grundkörpern 16 überlagerbar, so dass lediglich anhand des konstruktiven Aufbaus der Tragkörper 18 eine gewisse Höhenverstellung der Zwischenböden 22 und somit eine Veränderung der Raumaufteilung innerhalb des Kühlraumes 14 stattfinden kann, ohne die Innenraumaufteilung des Kühlraumes 14 vollkommen ändern zu müssen.

Die beispielhaft an der Innenverkleidung 13 des Kühlraumes 14 dargelegte Erfindung lässt sich auch auf die Innenverkleidung einer Tür übertragen, wobei je nach Ausstattung der Tür die Tragkörper 18 entsprechend der gewählten Ausstattung, nämlich auf üblicherweise zum Einsatz kommende Türablagefächer anzupassen sind.

Ferner ist es auch möglich, die Grundkörper 16 in Verbindung mit entsprechend gestalteten Tragkörper 18 zur Halterung von an der Rückseite des Kühlraumes angeordneten, so genannten Rückwandverdampfern, anzuwenden.

## Patentansprüche

1. Kältegerät mit einem wenigstens einen Kühlraum aufnehmenden wärmeisolierenden Gehäuse und wenigstens einer Tür, wobei die Tür und das Gehäuse eine Außenverkleidung und eine dazu beabstandete Innenverkleidung aufweisen, an welcher Tragelemente zur Halterung von Kühlgeräteequipment wie Ablagefächer, Zwischenböden, Verdampfer oder dergleichen vorgesehen sind, welche Tragelemente aus wenigstens einem an der Innenverkleidung (13) festsetzbaren Grundkörper (16) und wenigstens einem daran angeordneten Zusatzkörper (18) gebildet sind, wobei wenigstens zwei übereinander angeordnete, ein Grundkörperpaar bildende Grundkörper (16) an der Innenverkleidung (13) vorgesehen sind und wobei wenigstens ein Grundkörperpaar den Zusatzkörper (18) trägt, der als länglich ausgebildeter Tragkörper (18) mit wenigstens einem Halteabschnitt zur Abstützung der Zwischenböden (22) und wenigstens zwei im Abstand übereinander angeordneten, mit den Grundkörpern (16) zusammenzuwirken vermögenden Halteelementen ausgebildet ist, **dadurch gekennzeichnet, dass** die Halteelemente als Sacklochaufnahmen (19) mit darin eingebrachten, mit dem Grundkörper (16) zusammenzuwirken vermögenden Klemmteilen (20) ausgebildet sind.

2. Kältegerät nach Anspruch 1, **dadurch gekennzeichnet, dass** der Grundkörper (16) an der Innenverkleidung (13) form- und/oder kraftschlüssig oder stoffschlüssig festgesetzt ist.

3. Kältegeräte nach Anspruch 1 oder 2, **dadurch gekennzeichnet, dass** der Grundkörper (16) in Art eines Stehbolzens ausgebildet ist.

4. Kältegerät nach Anspruch 1 oder 2, **dadurch gekennzeichnet, daß** der Grundkörper (16) als aus metallischem Werkstoff gebildetes Biegeteil ausgeführt ist.

5. Kältegerät nach einem der Ansprüche 1 bis 4, **dadurch gekennzeichnet, dass** der Grundkörper (16) mit einer Sollbruchstelle ausgestattet ist.

6. Kältegerät nach einem der Ansprüche 1 bis 5, **dadurch gekennzeichnet, dass** der Grundkörper (16) und der Zusatzkörper (18) lösbar zusammenfügbar sind.

7. Kältegerät nach einem der Ansprüche 1 bis 6, **dadurch gekennzeichnet, dass** zwei horizontal zueinander beabstandete Paare von Grundkörpern (16) eine Vierergruppe bilden, wobei jeder Grundkörper (16) in der Vierergruppe einen Eckpunkt eines zumindest annähernd liegend angeordneten Rechtecks markiert.

8. Kältegerät nach Anspruch 7, **dadurch gekennzeichnet, dass** mehrere Vierergruppen in parallelem Abstand übereinander an der Innenverkleidung (13) angeordnet und zumindest über einen Höhenabschnitt der Innenverkleidung (13) vorgesehen sind.

9. Kältegerät nach Anspruch 1 oder 6, **dadurch gekennzeichnet, dass** der Zusatzkörper (18) als Tragteil für Zwischenböden (22) ausgebildet ist.

10. Kältegerät nach Anspruch 1, **dadurch gekennzeichnet, dass** die Halteabschnitte als zumindest annähernd horizontal angeordnete nutenähnlich ausgebildete Aufnahmen (21) ausgeführt sind.

11. Kältegerät nach Anspruch 10, **dadurch gekennzeichnet, dass** wenigstens zwei im parallelen Abstand übereinander angeordnete nutenähnliche Aufnahmen (21) am Tragkörper (18) vorgesehen sind.

12. Kältegerät nach einem der Ansprüche 1 bis 11, **dadurch gekennzeichnet, dass** das Kältegerät ein Gehäuse (11) und eine Tür, basierend auf Vakuumisolationstechnik aufweist, wobei das Gehäuse (11) und die Tür eine aus Edelstahl geformte Innenverkleidung (13) besitzen, an welcher der Grundkörper (16) festgesetzt ist.

## Claims

1. Refrigerating appliance with at least one thermally insulating housing, which receives a cooling space, and at least one door, wherein the door and the housing have an outer lining and an inner lining, which is spaced therefrom and at which support elements for mounting cooling appliance equipment such as storage compartments, intermediate bases, evaporators or the like are provided, which support elements are formed from at least one base body (16), which is fixable to the inner lining (13), and at least one supplementary body (18) arranged thereat, wherein at least two base bodies (16), which are arranged one above the other and form a base body pair, are provided at the inner lining (13) and wherein at least one base body pair carries the supplementary body (18), which is constructed as a support body (18) of elongate form with at least one holding section for supporting the intermediate bases (22) and at least two holding elements which are arranged at a spacing one above the other and which are capable of co-operating with the base body (16), **characterised in that** the holding elements are formed as blind bore receptacles (19) with clamping parts (20) which are introduced therein and capable of co-operating with the base body (16).

2. Refrigerating appliance according to claim 1, **characterised in that** the base body (16) is fixed in shape-locking and/or force-locking manner or material-locking manner to the inner lining (13).

3. Refrigerating appliance according to claim 1 or 2, **characterised in that** the base body (16) is formed in the manner of a stud.

4. Refrigerating appliance according to claim 1 or 2, **characterised in that** the base body (16) is constructed as a bent part formed from metallic material.

5. Refrigerating appliance according to one of claims 1 to 4, **characterised in that** the base body (16) is furnished with a frangible location.

6. Refrigerating appliance according to one of claims 1 to 5, **characterised in that** the base body (16) and the supplementary body (18) can be detachably joined together.

7. Refrigerating appliance according to one of claims 1 to 6, **characterised in that** two pairs, which are horizontally spaced from one another, of base bodies (16) form a four-element group, wherein each base body (16) in the four-element group marks a corner point of a rectangle arranged at least approximately horizontally.

8. Refrigerating appliance according to claim 7, **characterised in that** several four-element groups are arranged in parallel spacing one above the other at the inner lining (13) and are provided at least over one height section of the inner lining (13).

9. Refrigerating appliance according to claim 1 or 6, **characterised in that** the supplementary body (18) is constructed as a support part for intermediate bases (22).

10. Refrigerating appliance according to claim 1, **characterised in that** the holding sections are constructed as receptacles (21) which are arranged at least approximately horizontally and which are formed similarly to grooves.

11. Refrigerating appliance according to claim 10, **characterised in that** at least two receptacles (21), which are arranged at a parallel spacing one above the other and are similar to grooves, are provided at the support body (18).

12. Refrigerating appliance according to one of claims 1 to 11, **characterised in that** the refrigerating appliance comprises a housing (11) and a door, based on vacuum insulation technique, wherein the housing (11) and the door have an inner lining (13) which is formed from stainless steel and to which the base body (16) is fastened.

## Revendications

1. Appareil frigorifique comprenant un bâti qui loge et qui isole thermiquement au moins une chambre froide, et au moins une porte, dans lequel la porte et le bâti présentent un revêtement extérieur et un revêtement intérieur agencé à distance de celui-ci, sur lequel des éléments porteurs sont prévus pour maintenir l'équipement d'appareil frigorifique comme des casiers de rangement, des étagères intermédiaires, un évaporateur ou similaire, lesquels éléments porteurs sont formés d'au moins un corps de base (16) pouvant être fixé sur le revêtement intérieur (13) et d'au moins un corps supplémentaire (18) agencé dessus, dans lequel au moins deux corps de base (16) agencés l'un au-dessus de l'autre et formant une paire de corps de base sont prévus sur le revêtement intérieur (13) et dans lequel au moins une paire de corps de base porte le corps supplémentaire (18) qui est réalisé comme corps porteur (18) réalisé en long, comportant au moins un tronçon de maintien pour soutenir les étagères intermédiaires (22) et au moins deux éléments de maintien agencés à distance l'un au-dessus de l'autre et pouvant coopérer avec les corps de base (16), **caractérisé en ce que** les éléments de maintien sont réalisés comme logements à trou borgne (19) avec des parties de blocage agencées dedans (20) et pouvant coopérer avec le corps de base (16).

2. Appareil frigorifique selon la revendication 1, **caractérisé en ce que** le corps de base (16) est fixé sur le revêtement intérieur (13) par coopération de formes et/ou de forces ou de matériaux.

3. Appareil frigorifique selon l'une ou l'autre des revendications 1 et 2, **caractérisé en ce que** le corps de base (16) est réalisé à la manière d'un boulon d'entretoisement.

4. Appareil frigorifique selon l'une ou l'autre des revendications 1 et 2, **caractérisé en ce que** le corps de base (16) est exécuté comme pièce pliée formée à partir de matériau métallique.

5. Appareil frigorifique selon l'une des revendications 1 à 4, **caractérisé en ce que** le corps de base (16) est équipé d'un point destiné à la rupture.

6. Appareil frigorifique selon l'une des revendications 1 à 5, **caractérisé en ce que** le corps de base (16) et le corps supplémentaire (18) peuvent être assemblés de manière détachable.

7. Appareil frigorifique selon l'une des revendications 1 à 6, **caractérisé en ce que** deux paires de corps de base (16) agencées horizontalement à distance l'une de l'autre forment un groupe de quatre, dans lequel chaque corps de base (16) dans le groupe de quatre marque un coin d'un rectangle agencé au moins approximativement à plat.

8. Appareil frigorifique selon la revendication 7, **caractérisé en ce que** plusieurs groupes de quatre sont agencés à distance parallèle l'un au-dessus de l'autre sur le revêtement intérieur (13) et sont prévus au moins au-dessus d'un tronçon en hauteur du revêtement intérieur (13).

9. Appareil frigorifique selon l'une ou l'autre des revendications 1 et 6, **caractérisé en ce que** le corps supplémentaire (18) est réalisé comme pièce porteuse pour des étagères intermédiaires (22).

10. Appareil frigorifique selon la revendication 1, **caractérisé en ce que** les tronçons de maintien sont exécutés comme des logements (21) agencés au moins approximativement à l'horizontale et réalisés de manière similaire à des rainures.

11. Appareil frigorifique selon la revendication 10, **caractérisé en ce qu'**au moins deux logements (21) agencés à distance parallèle l'un au-dessus de l'autre et similaires à des rainures sont prévus sur le corps porteur (18).

12. Appareil frigorifique selon l'une des revendications 1 à 11, **caractérisé en ce que** l'appareil frigorifique présente un bâti (11) et une porte, se basant sur la technique d'isolation sous vide, dans lequel le bâti (11) et la porte possèdent un revêtement intérieur (13) formé à partir d'acier inoxydable et sur lequel est fixé le corps de base (16).
